# EUROPÄISCHE PATENTSCHRIFT

(11) **EP 0 712 961 B1**
(45) Veröffentlichungstag und Bekanntmachung des Hinweises auf die Patenterteilung: **10.06.1998**
(21) Anmeldenummer: 95890184.5
(22) Anmeldetag: 12.10.1995
(51) Int. Cl.: E01B 27/10

(54) **Verfahren und Anlage zur Untergrundsanierung einer Schotterbettung eines Gleises**
Method and arrangement for the subgrade-rehabilitation of the ballast of a railway track
Procédé et installation pour l'assainissement de l'infrastructure du ballast d'une voie ferrée

(30) Priorität: 15.11.1994 AT 2109/94
(43) Veröffentlichungstag der Anmeldung: 22.05.1996
(73) Patentinhaber: Franz Plasser Bahnbaumaschinen- Industriegesellschaft m.b.H., 1010 Wien (AT)
(72) Erfinder: Theurer, Josef, A-1010 Wien (AT)

(56) Entgegenhaltungen:
- EP-A- 0 629 744
- DE-A- 4 237 712
- DE-A- 4 301 182
- DE-A- 4 343 148
- US-A- 4 479 439

## Beschreibung

Die Erfindung betrifft ein Verfahren zur Untergrundsanierung einer auf einem Erdplanum ruhenden Schotterbettung eines Gleises, wobei Altschotter der Schotterbettung zerkleinert und als Planumkies auf das freigelegte Erdplanum abgeworfen wird, sowie eine Anlage zur Durchführung des Verfahrens.

Durch die DE 93 06 779.8 U1 ist ein Schienenfahrzeug zur Aufbereitung von Schotter bekannt. Diesem Fahrzeug ist eine Steinbrechereinrichtung zum Zerkleinern von Schotter sowie eine Siebeinrichtung zum Trennen des zerkleinerten Schotters in kleinteiliges und größerteiliges Korn zugeordnet. Während der kleinteilige Schotter als Planumkies auf das Gleis abgeworfen wird, erfolgt über eine Förderbandanordnung ein Weitertransport des größerteiligen Korns an ein Fahrzeugende, um in einem anschließenden Speicherwagen gespeichert zu werden.

Durch die DE 43 01 182 A1 ist ein Verfahren zur Gleisbettsanierung bekannt, bei dem Altschotter entfernt und durch Neuschotter zumindest teilweise ersetzt wird. Dabei erfolgt ein Klassieren des Altschotters in zur Verwendung als Planumschutzschicht-Material geeignete Korngrößenbereiche und in darüberliegende Korngrößenbereiche. Das größere Korn wird gebrochen und in einem gewünschten Verhältnis mit dem Kleinkorn vermischt.

Durch die US 4 479 439 ist außerdem eine Anlage zur Sanierung des Gleisunterbaues bekannt, wobei diese Sanierung durch Herstellung einer aus einem Kies-Sand-Gemisch gebildeten Planumschutzschichte zwischen Erdplanum und Schotterbettung im Zuge einer kontinuierlichen Arbeitsvorfahrt erzielt wird. Diese Anlage weist zwischen zwei Schienenfahrwerken eine höhenverstellbare Räumvorrichtung und Förderbänder zur Aufnahme und zum Abtransport des Altschotters auf. In Arbeitsrichtung unmittelbar hinter der Räumvorrichtung befindet sich das Abwurfende einer Förderbandanordnung zum Transport von die Planumschutzschichte bildendem Sand. Hinter diesem Abwurfende befindet sich ein Abwurfende einer weiteren Förderbandanordnung zur Einbringung von neuem Schotter. Mit dieser Anlage wird das Gleis etwa mittig zwischen den auf dem Gleis aufliegenden Schienenfahrwerken angehoben und der darunter befindliche verschmutzte Schotter mit Hilfe der Räumvorrichtung kontinuierlich entfernt. Parallel dazu erfolgt eine kontinuierliche Einbringung des Sandes, der auf das Gleis abgeworfen wird und durch die Schwellenfächer auf das freigelegte Erdplanum fällt. Ebenfalls parallel dazu wird kontinuierlich auf die inzwischen verdichtete Planumschutzschichte neuer Schotter abgeworfen und planiert.

Durch die US 4 357 874 wird eine weitere, aus zwei voneinander unabhängig verfahrbaren Gleisbaufahrzeugen gebildete Anlage zur Planumsanierung beschrieben. Jedes dieser beiden mit einem brückenförmigen Maschinenrahmen ausgestatteten Gleisbaufahrzeuge weist an einem Ende ein höhenverstellbares Raupenfahrwerk auf, dem beidseits ein Schienenfahrwerk zugeordnet ist. Zur Einleitung der Planumsanierung wird mit Hilfe des ersten Gleisbaufahrzeuges ein die Umbaulücke abdeckendes Gleisjoch abgehoben und auf das anschließende Gleis transportiert. Danach wird mit Hilfe einer am zweiten Gleisbaufahrzeug befindlichen Räumvorrichtung der verschmutzte Schotter entfernt. Im darauffolgenden, wiederum durch das erste Gleisbaufahrzeug durchgeführten Arbeitsschritt wird Sand sowie neuer Schotter in die Umbaulücke eingebracht und verdichtet. Ein derartiges Verfahren eignet sich besonders zur Sanierung kurzer Gleisabschnitte.

Durch DE 43 43 148 A1 ist eine Maschine zur Planumsanierung bekannt, die zwischen den Schienenfahrwerken unmittelbar hintereinander angeordnete Räumketten aufweist. Mit der in Arbeitsrichtung vorderen Räumkette wird die Schotterbettung einer Siebanlage zur Reinigung zugeführt. Durch die nachfolgende Räumkette wird das durch die Planumschutzschichte zu ersetzende Erdplanum auf eine Förderbandanordnung zum Abtransport gefördert. Unmittelbar hinter der zweiten Räumkette wird Sand auf das freigelegte Erdplanum abgeworfen und zur Herstellung der Planumschutzschichte verdichtet. In dieser zwischen den Schienenfahrwerken der Maschine gelegenen Umbaulücke wird das Gleis durch zwei Gleishebeeinrichtungen angehoben.

Gemäß UIC-Codex 722 E vom 1. Jänner 1990 des Internationalen Eisenbahnverbandes, Seite 11, ist ein weiteres Verfahren zur Verbesserung des Planums von Gleisen bekannt. Dabei wird in einem ersten Verfahrensschritt der verschmutzte Schotter mit Hilfe einer Bettungsreinigungsmaschine zur Gänze entfernt. Das Aushubmaterial wird teilweise seitlich abgelagert oder auf geeignete Silowagen verladen. In einem weiteren Verfahrensschritt wird das freigelegte Erdplanum geglättet, gegebenenfalls ein Geotextil verlegt und das Gleis auf das Erdplanum abgelegt. In weiterer Folge wird ein Kies-Sand-Gemisch aus Selbstentladewagen abgeladen und mit einer Schotterplaniermaschine auf die erforderliche Höhe verteilt. Der nächstfolgende Arbeitseinsatz wird mit einer Stopf-Richtmaschine durchgeführt, mit der der Gleisrost angehoben und das Kies-Sand-Gemisch unter den Schwellen mit vergrößerten Stopfpickeln verdichtet wird. Abschließend erfolgt ein Abladen von Schotter, eine Anhebung des Gleises und dessen Unterstopfung in Verbindung mit einer Gleislagekorrektur.

Schließlich ist noch durch die DE 42 37 712 A1 eine weitere Anlage zur Gleisunterbausanierung bekannt. Diese Anlage setzt sich aus zwei voneinander getrennten Gleisbaufahrzeugen zusammen, wobei dem ersten Fahrzeug eine Räumvorrichtung zur Entfernung des Altschotters und dem zweiten Fahrzeug eine Gleishebevorrichtung sowie eine Planier- und Verdichteinrichtung zugeordnet ist.

Die Aufgabe der vorliegenden Erfindung liegt nun in der Schaffung eines Verfahrens der gattungsgemäßen Art, mit dem unter Verwendung von auch für andere Einsatzzwecke brauchbaren Maschinen eine wirtschaftliche Unterbausanierung durchführbar ist.

Erfindungsgemäß wird diese Aufgabe mit einem durch folgende Schritte gekennzeichneten Verfahren gelöst:
a) Anhebung des Gleises, Entfernung lediglich des bezüglich des Bettungsquerschnittes oberen Bereiches des Altschotters, dessen Zerkleinerung zu Planumkies und Speicherung, sowie Ablage des Gleises auf den verbleibenden Rest der Schotterbettung;
b) Anhebung des Gleises, Entfernung der restlichen Schotterbettung und Absenkung des Gleises auf das freigelegte Erdplanum;
c) Anhebung des Gleises, Abwurf des gespeicherten Planumkieses auf das Erdplanum, Planierung und Verdichtung des Planumkieses zur Bildung einer Planumschutzschichte und Ablage des Gleises auf die Planumschutzschichte.

Mit dieser dreistufigen Arbeitsweise können die Geschwindigkeiten der Materialbewegungen und des kontinuierlichen Arbeitsfortschrittes sehr rasch und optimal auf die jeweiligen Arbeitsverhältnisse abgestimmt werden. Abgesehen davon besteht für die Entfernung des Altschotters aus der Schotterbettung und die Einbringung des Planumkieses die wirtschaftlich vorteilhafte Möglichkeit, auch für andere Arbeitseinsätze verwendbare Gleisbaumaschinen einsetzen zu können.

Weitere vorteilhafte Ausgestaltungen der Erfindung ergeben sich aus den Unteransprüchen.

Im folgenden wird die Erfindung anhand eines in der Zeichnung dargestellten Ausführungsbeispieles näher beschrieben.

Es zeigen:
Fig. 1 eine Seitenansicht einer ersten Maschinengruppe zur Durchführung eines ersten Verfahrensschrittes, wobei der obere Teil des Altschotters einer Schotterbettung einem Steinbrecherfahrzeug zugeführt, dort zerkleinert und gespeichert wird,
Fig. 2 eine zweite Maschinengruppe zur Durchführung eines zweiten Verfahrensschrittes, in dem der verbleibende Rest des Altschotters entfernt und in Speicherwagen verladen wird, und
Fig. 3 eine dritte Maschinengruppe zur Durchführung eines dritten Verfahrensschrittes, bei dem der im ersten Verfahrensschritt zerkleinerte und gespeicherte Altschotter als Planumkies auf das freigelegte Erdplanum abgeworfen, planiert und verdichtet wird.

Eine in Fig. 1 ersichtliche erste Maschinengruppe 1 setzt sich aus einer Schotteraushubmaschine 2, einem Steinbrecherfahrzeug 3 und wenigstens einem Speicherwagen 4 zusammen. Die durch Schienenfahrwerke 5 auf einem Gleis 6 verfahrbare Schotteraushubmaschine 2 ist im wesentlichen mit einer höhenverstellbaren, um das Gleis 6 herumgeführten endlosen Räumkette 7, einer Siebanlage 8 und einer höhenverstellbaren Gleishebeeinrichtung 9 ausgestattet. Der Siebanlage 8 ist eine Förderbandanordnung 10 zugeordnet, deren gegenüberliegendes Ende 11 über das vordere Maschinenende vorkragend ausgebildet ist. Zur Versorgung der diversen Antriebe der Maschine und eines Fahrantriebes 12 ist eine zentrale Energiestation 13 vorgesehen. Die dargestellte Schotteraushubmaschine entspricht einer in Verbindung mit der Siebanlage 8 auch zur Schotterreinigung einsetzbaren Schotterbett-Reinigungsmaschine. Alternativ kann auch eine reine Aushubmaschine ohne Siebanlage 8 eingesetzt werden.

In der durch einen Pfeil 14 dargestellten Arbeitsrichtung der ersten Maschinengruppe 1 ist der Schotteraushubmaschine 2 das Steinbrecherfahrzeug 3 unmittelbar vorgeordnet. Dieses weist einen auf Schienenfahrwerken 15 abgestützten Maschinenrahmen 16, eine Steinbrechereinrichtung 17 sowie eine Energiestation 18 auf. Eine Einwurföffnung 19 der Steinbrechereinrichtung 17 befindet sich unter dem genannten Ende 11 der Förderbandanordnung 10. Einer Auslaßöffnung 20 der Steinbrechereinrichtung 17 ist eine über das vordere Fahrzeugende vorkragende Förderbandanordnung 21 zugeordnet.

Dem Steinbrecherfahrzeug 3 vorgeordnete Speicherwagen 4 weisen anstelle einer Bodenfläche ein in Wagenlängsrichtung verlaufendes Bodenförderband 22 auf; diesem ist ein über das vordere Wagenende vorkragendes Übergabeförderband 23 vorgeordnet. Durch diese spezielle Anordnung zweier Förderbänder ist der Speicherwagen 4 selbstentladbar, außerdem ist eine beliebige Anzahl derartiger Speicherwagen 4 aneinanderkuppelbar.

Die in Fig. 2 ersichtliche zweite Maschinengruppe 24 setzt sich aus der bereits in Fig. 1 beschriebenen Schotteraushubmaschine 2 und einer Anzahl dieser vorgeordneter Speicherwagen 4 zusammen. Bei dieser zweiten Maschinengruppe 24 kann wahlweise dieselbe Schotteraushubmaschine 2, die auch in der ersten Maschinengruppe 1 eingesetzt wird, oder aber auch eine zusätzliche Schotteraushubmaschine verwendet werden.

Eine in Fig. 3 dargestellte dritte Maschinengruppe 25 setzt sich aus einer höhenverstellbare Gleishebeeinrichtungen 26 sowie eine Planier- und Verdichteinrichtung 27 und eine Förderbandanordnung 28 aufweisenden Kieseinbringungsmaschine 29 und einer Anzahl von Speicherwagen 4 zusammen. Ein durch ein Gelenk 30 zweiteilig ausgebildeter Maschinenrahmen 31 der Kieseinbringungsmaschine 29 stützt sich durch Schienenfahrwerke 32 auf dem Gleis 6 ab. Im Bereich einer Einwurfstelle 33 der Förderbandanordnung 28 ist eine Arbeitskabine 34 mit einer zentralen Steuereinrichtung 35 vorgesehen. Die durch einen Fahrantrieb 36 selbstverfahrbare Kieseinbringungsmaschine 29 ist mit einer zentralen Energiestation 37 ausgestattet.

Im folgenden wird die Arbeitsweise einer durch die in Fig. 1 bis 3 beschriebenen Maschinengruppen 1,24,25 gebildeten Anlage 38 zur Untergrundsanierung näher beschrieben:

In einem ersten, in Fig. 1 dargestellten und durch die erste Maschinengruppe 1 durchgeführten Arbeitsschritt wird mit Hilfe der Räumkette 7 in einem kontinuierlichen Arbeitseinsatz ein bezüglich des Bettungsquerschnittes oberer Bereich 39 eines Altschotters 40 einer Schotterbettung 41 aufgenommen und auf die Förderbandanordnung 10 transportiert. Dabei hängt die Höhe des oberen Bereiches 39 bzw. der abgetragenen Schotterschichte von der zur Planumkiesherstellung benötigten Menge von Altschotter 40 ab. Der aufgenommene Altschotter 40 kann wahlweise entweder direkt von der Räumkette 7 auf die Förderbandanordnung 10 oder im Falle einer gewünschten Reinigung auch in die Siebanlage 8 und von dieser auf die Förderbandanordnung 10 abgeworfen werden.

Der auf der Förderbandanordnung 10 transportierte Altschotter 40 wird in weiterer Folge in die Einwurföffnung 19 der Steinbrechereinrichtung 17 abgeworfen und von dieser kontinuierlich zu Planumkies 42 zerkleinert. Der über die Auslaßöffnung 20 auf die Förderbandanordnung 21 abgegebene Planumkies 42 wird schließlich in den vorgeordneten Speicherwagen 4 der ersten Maschinengruppe 1 gespeichert. Während des Schotteraushubes wird das Gleis 6 durch die Gleishebeeinrichtung 9 geringfügig angehoben. Unmittelbar vor dem hinteren Schienenfahrwerk 5 der Schotteraushubmaschine 2 erfolgt automatisch eine Ablage des Gleises 6 auf den verbleibenden Rest 43 der Schotterbettung 41.

In einem auf den ersten Arbeitsschritt zeitlich nachfolgenden, in Fig. 2 dargestellten und von der zweiten Maschinengruppe 24 ausgeführten zweiten Arbeitsschritt wird der mit 43 bezeichnete Rest der Schotterbettung 41 mit Hilfe der Räumkette 7 auf die Förderbandanordnung 10 und von dieser auf die vorgeordneten Speicherwagen 4 transportiert. Dabei wird das Gleis 6 durch die Gleishebeeinrichtung 9 vom Rest 43 der Schotterbettung 41 abgehoben. Unmittelbar vor dem hinteren Schienenfahrwerk 5 der Schotteraushubmaschine 2 erfolgt wiederum automatisch eine Ablage des Gleises 6 auf ein inzwischen freigelegtes Erdplanum 44. Bei diesem Schotteraushub wird zweckmäßigerweise auch ein der Dicke der Planumkiesschichte entsprechender Bereich des Bettungsunterbaues abgetragen.

In einem an den zweiten Arbeitsschritt anschließenden dritten Arbeitsschritt, der in Fig. 3 dargestellt ist, wird schließlich die dritte Maschinengruppe 25 ebenfalls in einer kontinuierlichen Arbeitsvorfahrt eingesetzt. Dazu wird die Kieseinbringungsmaschine 29 mit den bereits im ersten Arbeitsschritt (Fig. 1) mit Planumkies 42 gefüllten Speicherwagen 4 kontinuierlich über das auf dem Erdplanum 44 aufliegende Gleis 6 verfahren. Durch die Gleishebeeinrichtungen 26 erfolgt ein Abheben des Gleises 6 vom Erdplanum 44, während durch die Förderbandanordnung 28 in Verbindung mit den Übergabeförderbändern 23 und Bodenförderbändern 22 der Speicherwagen 4 kontinuierlich Planumkies 42 auf das Erdplanum 44 abgeworfen wird. Durch die der Einwurfstelle 33 unmittelbar nachfolgende Planier- und Verdichteinrichtung 27 wird der abgeworfene Planumkies 42 unter Bildung einer Planumschutzschichte 45 planiert und verdichtet. Unmittelbar vor dem hintersten Schienenfahrwerk 32 der Kieseinbringungsmaschine 29 wird das Gleis 6 auf die Planumschutzschichte 45 abgelegt.

In einem weiteren, zeichnerisch nicht dargestellten Arbeitsschritt erfolgt eine an die Untergrundsanierung, die durch Herstellung der Planumschutzschichte 45 gekennzeichnet ist, anschließende Einbringung von Neuschotter zur Herstellung einer neuen Schotterbettung. Diese Neuschottereinbringung kann ebenfalls mit der Kieseinbringungsmaschine 29 durchgeführt werden, wobei das Gleis 6 durch die Gleishebeeinrichtungen 26 von der Planumschutzschichte 45 abgehoben und in den Speicherwagen 4 gespeicherter Neuschotter über die Förderbandanordnung 28 kontinuierlich abgeworfen wird.

Wahlweise kann der in der Steinbrechereinrichtung 17 zerkleinerte Planumkies mit Sand vermischt werden, bevor dieses Kies-Sand-Gemisch mit Hilfe der Kieseinbringungsmaschine 29 auf das angehobene Gleis 6 abgeworfen wird. Ebenso kann das freigelegte Erdplanum 44 unmittelbar nach Entfernung des Restes 43 der Schotterbettung 41 durch eine in der Zeichnung nicht näher dargestellte Verdichteinrichtung verdichtet werden. Eine zum dritten, in Fig. 3 dargestellten Arbeitsschritt alternative Lösung zur Einbringung von Planumkies 42 wäre insofern auch möglich, als dieser nach dem zweiten Arbeitsschritt (Fig. 2) auf das Gleis 6 zwischen den Schienen abgeworfen wird. Anschließend wird mit Hilfe der Kieseinbringungsmaschine 29 das Gleis 6 angehoben, wobei der vorgelagerte Planumkies in den freien Raum zwischen Erdplanum und Gleis fällt. Eventuell auf den Schwellen verbleibende Reste des Planumkieses werden mit einer Bürste abgestreift. Durch die nachfolgende Planier- und Verdichteinrichtung 27 erfolgt - wie bereits beschrieben - die Herstellung der Planumschutzschichte 45.

## Patentansprüche

1. Verfahren zur Untergrundsanierung einer auf einem Erdplanum ruhenden Schotterbettung (41) eines Gleises (6), wobei Altschotter (40) der Schotterbettung (41) zerkleinert und als Planumkies (42) auf das freigelegte Erdplanum (44) abgeworfen wird, gekennzeichnet durch folgende Schritte:
a) Anhebung des Gleises (6), Entfernung lediglich des bezüglich des Bettungsquerschnittes oberen Bereiches (39) des Altschotters (40), dessen Zerkleinerung zu Planumkies (42) und Speicherung, sowie Ablage des Gleises (6) auf den verbleibenden Rest (43) der Schotterbettung (41);
b) Anhebung des Gleises (6), Entfernung der restlichen Schotterbettung (41) und Absenkung des Gleises (6) auf das freigelegte Erdplanum (44);
c) Anhebung des Gleises (6), Abwurf des gespeicherten Planumkieses (42) auf das Erdplanum (44), Planierung und Verdichtung des Planumkieses (42) zur Bildung einer Planumschutzschichte (45) und Ablage des Gleises (6) auf die Planumschutzschichte (45).

2. Verfahren nach Anspruch 1, dadurch gekennzeichnet, daß der Altschotter (40) vor seiner Zerkleinerung gereinigt wird.

3. Verfahren nach Anspruch 1 oder 2, dadurch gekennzeichnet, daß der zu Planumkies (42) zerkleinerte Altschotter (40) mit Sand vermischt wird.

4. Verfahren nach Anspruch 1, 2 oder 3, dadurch gekennzeichnet, daß das freigelegte Erdplanum (44) verdichtet wird.

5. Verfahren nach einem der Ansprüche 1 bis 4, dadurch gekennzeichnet, daß der zu Planumkies (42) zerkleinerte Altschotter (40) auf das auf dem Erdplanum (44) ruhende Gleis (6) abgeworfen und von diesem nach der Gleisanhebung abgestreift wird.

6. Anlage (38) zur Untergrundsanierung mit einer in kontinuierliche Rotation versetzbaren Räumkette (7) zur Entfernung des Altschotters (40) aus der Schotterbettung (41), einer Gleishebeeinrichtung (9,26) zum Erfassen und Anheben des Gleises (6), Förderbandanordnungen (10) zum Abtransport des Altschotters (40) und einer Planier- sowie Verdichteinrichtung (27) zur Herstellung einer Planumschutzschichte (45) nach Anspruch 1, gekennzeichnet durch
a) eine erste Maschinengruppe (1), die sich aus einer eine Räumkette (7), eine Siebanlage (8) und eine Gleishebeeinrichtung (9) aufweisenden Schotteraushubmaschine (2), einem eine Steinbrechereinrichtung (17) aufweisenden Steinbrecherfahrzeug (3), einem Speicherwagen (4) sowie einer die Räumkette (7) mit der Steinbrechereinrichtung (17) bzw. diese mit dem Speicherwagen (4) verbindenden Förderbandanordnung (10,21) zusammensetzt,
b) eine zweite Maschinengruppe (24), die sich aus einer eine Räumkette (7), eine Förderbandanordnung (10) und eine Gleishebeeinrichtung (9) aufweisenden Schotteraushubmaschine (2) und einem Speicherwagen (4) zusammensetzt, und
c) eine dritte Maschinengruppe (25), die sich aus einer eine Gleishebeeinrichtung (26) sowie eine Planier- und Verdichteinrichtung (27) und eine Förderbandanordnung (28) aufweisenden Kieseinbringungsmaschine (29) und einem Speicherwagen (4) zusammensetzt.

## Claims

1. A method for subgrade rehabilitation of a ballast bed (41), resting on an earth formation, of a track (6), wherein old ballast (40) of the ballast bed (41) is comminuted and discharged as gravel (42) upon the exposed earth formation (44), characterized by the following steps:
a) lifting the track (6), removing only the upper portion (39) of the old ballast (40) with regard to the ballast bed cross-section, comminuting the said portion of old ballast to obtain gravel (42) and storing the same, and laying the track (6) on the remaining portion (43) of the ballast bed (41);
b) lifting the track (6), removing the remaining ballast bed (41), and lowering the track (6) onto the exposed earth formation (44);
c) lifting the track (6), discharging the stored gravel (42) upon the earth formation (44), grading and compacting the gravel (42) to form a formation protection layer (45), and laying the track (6) on the formation protection layer (45).

2. A method according to claim 1, characterized in that the old ballast (40) is cleaned before being comminuted.

3. A method according to claim 1 or 2, characterized in that the old ballast (40) comminuted to form gravel (42) is mixed with sand.

4. A method according to claims 1, 2 or 3, characterized in that the exposed earth formation (44) is compacted.

5. A method according to one of claims 1 to 4, characterized in that the old ballast (40) comminuted to form gravel (42) is discharged upon the track (6) resting on the earth formation, and is swept off the track (6) after the track has been lifted.

6. An installation (38) for subgrade rehabilitation, comprising a continuously revolvable clearing chain (7) for removing the old ballast (40) from the ballast bed (41), a track lifting device (9,26) for gripping and lifting the track (6), conveyor belt arrangements (10) for transporting away the old ballast (40), and a grading and compacting device (27) for producing a formation protection layer (45) according to claim 1, characterized by
a) a first group (1) of machines, composed of a ballast excavating machine (2) comprising a clearing chain (7), a screening installation (8) and a track lifting device (9); a rock breaker vehicle (3) having a rock breaking device (17); a storage wagon (4); and a conveyor belt arrangement (10,21) connecting the clearing chain (7) to the rock breaking device (17) and the latter to the storage wagon (4);
b) a second group (24) of machines, composed of a ballast excavating machine (2) comprising a clearing chain (7), a conveyor belt arrangement (10) and a track lifting device (9); and a storage wagon (4); and
c) a third group (25) of machines, composed of a gravel discharging machine (29) comprising a track lifting device (26) as well as a grading and compacting device (27) and a conveyor belt arrangement (28); and a storage wagon (4).

## Revendications

1. Procédé pour l'assainissement de l'infrastructure d'un lit de ballast (41) reposant sur une plate-forme de terre d'une voie (6), où l'ancien ballast (40) du lit de ballast (41) est concassé et est déversé comme gravier de plate-forme (42) sur la plate-forme de terre dégagée (44), caractérisée par les étapes suivantes :
a) relevage de la voie (6), retrait uniquement de la zone (39) supérieure relativement à la section transversale du lit de l'ancien ballast (40), le concassage de celui-ci en gravier de plate-forme (42) et le stockage ainsi que le dépôt de la voie (6) sur le reste subsistant (43) du lit de ballast (41) ;
b) relevage de la voie (6), retrait du lit de ballast restant (41) et abaissement de la voie (6) sur la plate-forme de terre dégagée (44) ;
c) relevage de la voie (6), déversement du gravier de plate-forme stocké (42) sur la plate-forme de terre (44), nivellement et compactage du gravier de plate-forme (42) pour former une couche de protection de plate-forme (45) et dépôt de la voie (6) sur la couche de protection de plate-forme (45).

2. Procédé selon la revendication 1, caractérisé en ce que l'ancien ballast (40) est nettoyé avant d'être concassé.

3. Procédé selon la revendication 1 ou 2, caractérisé en ce que l'ancien ballast (40) concassé en gravier de plate-forme (42) est mélangé avec du sable.

4. Procédé selon la revendication 1, 2 ou 3, caractérisé en ce que la plate-forme de terre dégagée (44) est compactée.

5. Procédé selon l'une des revendications 1 à 4, caractérisé en ce que l'ancien ballast (40) concassé en gravier de plate-forme (42) est déversé sur la voie (6) reposant sur la plate-forme de terre (44) et est raclé de celle-ci aprés le relevage de la voie.

6. Installation (38) pour l'assainissement de l'infrastructure avec une chaîne de déblayage (7) pouvant être amenée à tourner continuellement pour retirer l'ancien ballast (40) du lit de ballast (41), un dispositif de relevage de voie (9, 26) pour saisir et relever la voie (6), des agencements de courroies de transport (10) pour évacuer l'ancien ballast (40) et un dispositif de nivellement et de compactage (27) pour réaliser une couche de protection de plate-forme (45) selon la revendication 1, caractérisée par
a) un premier groupe de machines (1) constitué d'une machine de déblayage de ballast (2) présentant une chaîne de déblayage (7), une installation de criblage (8) et un dispositif de relevage de voie (9), un véhicule pour concasser les pierres (3) présentant une installation pour concasser les pierres (17), un wagon-silo (4) ainsi qu'un agencement de courroies de transport (10, 21) reliant la chaîne de déblayage (7) à l'installation pour concasser les pierres (17) respectivement reliant celle-ci au wagon-silo (4),
b) un deuxième groupe de machines (24) constitué d'une machine de déblayage de ballast (2) présentant une chaîne de déblayage (7), un agencement de courroies de transport (10) et un dispositif de relevage de voie (9) ainsi que d'un wagon-silo (4) et
c) un troisième groupe de machines (25) constitué d'une machine de déversement de gravier (29) présentant un dispositif de relevage de voie (26) ainsi qu'un dispositif de nivellement et de compactage (27) et un agencement de courroies de transport (28) et d'un wagon-silo (4).
